# EUROPÄISCHE PATENTSCHRIFT

(11) **EP 0 479 756 B1**
(45) Veröffentlichungstag und Bekanntmachung des Hinweises auf die Patenterteilung: **15.11.1995**
(21) Anmeldenummer: 91890202.4
(22) Anmeldetag: 10.09.1991
(51) Int. Cl.: B07C 5/342

(54) **Sortiereinrichtung**
Sorting device
Dispositif de tri

(30) Priorität: 04.10.1990 AT 2007/90
(43) Veröffentlichungstag der Anmeldung: 08.04.1992
(73) Patentinhaber: Binder & Co. Aktiengesellschaft, 8200 Gleisdorf (AT)
(72) Erfinder: Aigner, Fritz, Dipl.-Ing., A-8200 Gleisdorf (AT)
(74) Vertreter: Kliment, Peter, Dipl.-Ing.

(56) Entgegenhaltungen:
- EP-A- 0 104 369
- WO-A-88/01378
- AT-B- 380 814
- DE-A- 3 611 926
- US-A- 4 693 548

## Beschreibung

Die Erfindung bezieht sich auf eine Sortiereinrichtung, insbesondere für Bruchglas, gemäß dem Oberbegriff des Anspruches 1.

Derartige Sortiereinrichtungen weisen in der Regel nur sehr schmale Rutschen oder durch Zwischenwände in schmale Abschnitte unterteilte Rutschen auf, über die sich der Strom des auszusortierenden Gutes, z.B. Bruchglas, das mit Fremdkörpern, wie Metallteile oder Keramikteile vermengt ist, bewegt wird, wobei der sich in einer relativ dünnen Schichte bewegende Materialstrom mittels der Detektoren überwacht wird. Dabei werden alle Sender und die zugehörigen Empfänger beginnend von einem Ende der Detektoreinrichtung aus aktiviert, bis der letzte Sender, bzw. Empfänger der Reihe aktiviert ist, wonach sich dieser Vorgang wiederholt.

Der Nachteil dieser bekannten Lösungen besteht darin, daß sich größere Stücke in den schmalen Rutschen oder zwischen den Begrenzungswänden der einzelnen Rutschenabschnitte verklemmen können und es dadurch zu Störungen kommt. Eine Verbreiterung der Rutschen bzw. des Abstandes zwischen den die einzelnen Abschnitte derselben begrenzenden Trennwände ist kaum über eine Breite von ca. 10cm möglich, da andernfalls die Geschwindigkeit des auszusortierenden Materialstromes erheblich reduziert werden müßte, um eine einwandfreie Erkennung von Fremdkörpern relevanter Größe gewährleisten zu können. Dies ist dadurch bedingt, daß die einzelnen Sender und Empfänger sehr nahe nebeneinander angeordnet werden müssen um auch kleinere Fremdkörper erkennen zu können. Dies führt aber dazu, daß die Abtastung einer bestimmten Breite der Rutsche eine entsprechende Zeit erfordert, da die einzelnen Impulse eine endliche Zeit dauern und auch die Ansteuerung der einzelnen Sender und Empfänger eine entsprechende Zeit erfordern. Anderseits müssen die jeweils gleichen Sender innerhalb einer bestimmten Zeit wieder aktiviert werden, da sonst aufgrund der Vorschubgeschwindigkeit des zu überwachenden Materialstromes auch größere Fremdkörper nicht erfaßt werden können.

Um eine ausreichend hohe Fördergeschwindigkeit des auszusortierenden Materialstromes zu ermöglichen, wurden bisher die Rutschen zumeist in schmälere, durch Wände voneinander getrennte Abschnitte unterteilt, wodurch sich aber die oben erwähnten Probleme bei größeren Stücken im Materialstrom ergeben.

Weiters wurde durch die DE-OS 36 11 926 eine Einrichtung zur Sortierung von vermischten Produkten, wie Erzen und Nebengesteinen oder Rüben und Ackerboden vorgeschlagen, bei der eine Rutsche durch vertikale Wände ebenfalls in schmale Bahnen unterteilt ist. Dabei ist in jeder dieser Bahnen eine Strahlungseinrichtung vorgesehen, die senkrecht auf Rutsche strahlt und ein unter dieser angeordneter Detektor vorgesehen, dessen Signale eine Aussage über das bestrahlte Material zuläßt.

Dieser Strahlungseinrichtung ist in Förderrichtung eine aus mehreren Sendern und Empfängern bestehende Detektoreinrichtung nachgeordnet, deren Lichtstrahlen quer zu deren Längserstreckung und parallel zur Oberfläche der rutsche verlaufen und zur Erfassung der Größe der einzelnen unregelmäßig geformten Körper dienen.

Bei dieser Lösung ergeben sich jedoch die gleichen Probleme, wenn zu große Stücke zwischen zwei vertikale Wände geraten und stecken bleiben. Außerdem ist davon auszugehen, daß die Sender und Empfänger der den einzelnen Bahnen zugeordneten Detektoreinrichtungen zur Erfassung der Größe der sich an den Detektoren vorbeibewegenden Körper ständig aktiviert sind.

Ziel der Erfindung ist es, diese Nachteile zu vermeiden und eine Sortiereinrichtung der eingangs erwähnten Art vorzuschlagen, bei der ein Aussortieren auch bei einem in einem breiten und eine hohe Vorschubgeschwindigkeit aufweisenden Strom einwandfrei möglich ist, ohne daß es dabei zu Fehlsortierungen kommt.

Erfindungsgemäß wird dies durch die kennzeichnenden Merkmale des Anspruches 1 erreicht.

Auf diese Weise wird erreicht, daß ein breiter Materialstrom mit üblicher Vorschubgeschwindigkeit ausreichend überwacht werden kann, um Fremdkörper relevanter Größe erkennen zu können, da eben der Materialstrom mit einer entsprechend feinen Rasterung der von den Sendern ausgesandten Impulsen abgetastet wird.

Durch die Merkmale des Anspruches 2 kann die Rutsche im Hinblick auf ihre Überwachung in relativ schmale Gruppen unterteilt werden, ohne daß deshalb eine komplizierte Ansteuerung der einzelnen Sender und Empfänger erforderlich wäre. Außerdem ist es auf diese Weise auch möglich die Rutsche im Bedarfsfalle zu verbreitern oder zu verschmälern und eine entsprechende Anzahl von Detektoreinrichtungen parallel zuzuschalten oder wegzuschalten.

Dabei kann weiters vorgesehen sein, daß jeweils 10 Sender zu einer Gruppe zusammengefaßt sind, die ausgehend von einem Rand der Gruppe der Reihe nach fortlaufend ansteuerbar sind.

Grundsätzlich ist aber auch möglich die Ansteuerung der Sender und Empfänger in der Weise vorzunehmen, daß die Sender beginnend von einem Ende der Senderanordnung der Reihe nach angesteuert werden, wobei gleichzeitig die in einem bestimmten Abstand von dem jeweils angesteuerten Sender angeordnet Sender ebenfalls angesteuert wird. Beispielsweise könnte dies in der Weise erfolgen daß die jeweils zehnten Sender gleichzeitig angesteuert werden.

Die Erfindung wird nun anhand der Zeichnung näher erläutert. Dabei zeigen:
Fig. 1 schematisch eine Sortiereinrichtung,
Fig. 2 schematisch die Anordnung der Sender der Sortiereinrichtung.

Fig. 1 zeigt schematisch eine Sortiereinrichtung zum aussortieren von Fremdkörpern, wie Metallstücken, Keramik- oder Steingutstücken aus einem Bruchglasstrom. Bei dieser Einrichtung ist eine an die Aufgabestation 1 anschließende Rutsche 2 vorgesehen, in deren unterem Bereich ein aus Sendern 3 und Empfängern 4 bestehende Detektoreinrichtung zur Erfassung von Fremdkörpern im Bruchglasstrom angeordnet. diese Detektoreinrichtung steuert am Ende der Rutsche 2 angeordnete Düsen 5, die unterhalb des in diesem Bereich dem Verlauf einer Wurfparabel folgenden Bruchglasstrom angeordnet sind. und bei einer Aktivierung die Fremdkörper nach oben auslenken, sodaß diese in den Abfallbehälter 6 fallen und daher von dem in den Behälter 7 fallenden Bruchglas getrennt werden.

Wie aus der Fig. 2 zu ersehen ist, sind die Sender 3 in Gruppen A, B, C, D, E zu je zehn Sendern, denen eine entsprechende Anzahl von Empfängern 4 gegenüberliegt, zusammengefaßt.

Die Ansteuerung der einzelnen Sender 3 erfolgt in der Weise, daß beginnend mit dem ersten Sender einer Gruppe die übrigen Sender der Reihe nach aktiviert werden. Dabei sind die jeweils gleichnamigen Sender 3 einer jeden Gruppe A, B, C, D, E parallel geschaltet, sodaß z.B. die ersten Sender samt deren zugeordneten Empfängern einer jeden Gruppe stets gleichzeitig aktiviert werden.

Nach Aktivierung des letzten Senders 3 einer jeden Gruppe wiederholt sich der Zyklus.

## Patentansprüche

1. Sortiereinrichtung, insbesondere für Bruchglas, mit einer sich in einem Winkel zu einem Strom des auszusortierenden Gutes erstreckenden optischen Detektoreinrichtung zur Erfassung von auszuscheidenden Teilen, welche Detektoreinrichtung eine Anzahl von in einer Reihe eng nebeneinander angeordneten, aufeinanderfolgend mit Impulsen ansteuerbare Sender, z.B. Leuchtdioden, und diesen zugeordnete Empfänger aufweist, wobei jeder je einem Sender zugeordnete Empfänger lediglich während der Sendezeit des zugehörigen Senders aktivierbar ist, **dadurch gekennzeichnet**, daß mehrere voneinander um ein ganzahliges, mehr als eins betragendes Vielfaches des Abstandes zwischen zwei benachbarten Sendern (4) beabstandete Sender (4) gleichzeitig aktivierbar sind, wobei die Sender (4) in nebeneinander liegende Gruppen (A bis E) unterteilt und diese gleichzeitig aktivierbaren Sender (4) in nebeneinander liegenden Gruppen (A bis E) angeordnet sind und die Sender (4) einer jeden Gruppe (A bis E) in einem sich wiederholenden Zyklus nacheinander einzeln ansteuerbar sind.

2. Sortiereinrichtung nach Anspruch 1, **dadurch gekennzeichnet**, daß die in der Reihenfolge der Ansteuerung gleichen Sender (4) aller Gruppen (A bis E) parallel ansteuerbar sind.

3. Sortiereinrichtung nach Anspruch 2, **dadurch gekennzeichnet**, daß jeweils 10 Sender (4) zu einer Gruppe zusammengefaßt sind, die ausgehend von einem Rand der Gruppe der Reihe nach fortlaufend ansteuerbar sind.

## Claims

1. A sorting device, in particular for broken glass, with an optical detector device extending at an angle to a stream of the material to be sorted out and used for detecting parts to be separated, which detector device is provided with a number of transmitters, e.g. LEDs, arranged in a row closely adjacent to one another and being successively triggerable with pulses, and with receivers associated therewith, whereby each receiver which is each associated with one transmitter is activatable only during the transmitting period of the associated transmitter, characterized in that several transmitters (4) which are distanced from one another by an integral multiple, which is more than one, of the distance between two adjacent transmitters (4) are activatable simultaneously, whereby the transmitters (4) are subdivided into adjacently disposed groups (A to E) and said simultaneously activatable transmitters (4) are arranged in adjacently disposed groups (A to E) and the transmitters (4) of each group (A to E) are triggerable in a successively individual way in a repetitive cycle.

2. A sorting device as claimed in claim 1, characterized in that the transmitters (4) of all groups (A to E) which are similar in the sequence of triggering are triggerable in a parallel way.

3. A sorting device as claimed in claim 2, characterized in that ten transmitters (4) each are combined into a group which starting from the edge of the group are successively continuously triggerable.

## Revendications

1. Dispositif de tri, notamment pour du verre brisé, comportant un dispositif optique de détection, qui fait un angle par rapport à un écoulement du matériau à trier et sert à détecter des éléments devant être séparés, ce dispositif de détection possédant un nombre d'émetteurs, par exemple des diodes à luminescence, qui sont juxtaposés suivant une rangée en étant serrés les uns à côté des autres et peuvent être commandés successivement par des impulsions, et des récepteurs associés à ces émetteurs, chaque récepteur associé respectivement à un émetteur pouvant être activé uniquement pendant la durée d'émission de l'émetteur associé, caractérisé en ce que plusieurs émetteurs (4), qui sont séparés les uns des autres d'un multiple entier, supérieur à un, de la distance entre deux émetteurs voisins (4) peuvent être activés simultanément, les émetteurs (4) étant répartis en des groupes (A à E) disposés côte-à-côte et ces émetteurs (4) pouvant être activés simultanément étant disposés dans des groupes (A à E) situes côte-à-côte, les émetteurs (4) de chaque groupe (A à E) pouvant être commandés successivement individuellement lors d'un cycle répétitif.

2. Dispositif de tri selon la revendication 1, caractérisé en ce que les émetteurs (4), pour lesquels la séquence de commande est la même, de tous les groupes (A à E) peuvent être commandés en parallèle.

3. Dispositif de tri selon la revendication 2, caractérisé en ce que respectivement 10 émetteurs (4), qui peuvent être commandés successivement à partir d'un bord du groupe, sont réunis pour former un groupe.
